# EUROPÄISCHE PATENTSCHRIFT

(11) **EP 1 076 012 B1**
(45) Veröffentlichungstag und Bekanntmachung des Hinweises auf die Patenterteilung: **22.09.2004**
(21) Anmeldenummer: 00810671.8
(22) Anmeldetag: 27.07.2000
(51) Int. Cl.: B65D 77/22, B65D 81/34

(54) **Lebensmittelverpackung mit Ventil und Zubereitungsverfahren für Lebensmittel**
Food package having a venting valve and method for preparing such food
Emballage pour produits alimentaires, ayant une soupape de surpression et méthode pour la préparation de ces produits

(30) Priorität: 09.08.1999 CH 145799
(43) Veröffentlichungstag der Anmeldung: 14.02.2001
(73) Patentinhaber: Keller, Karl, 8197 Rafz (CH)
(72) Erfinder: Keller, Karl, 8197 Rafz (CH)
(74) Vertreter: Lauer, Joachim

(56) Entgegenhaltungen:
- EP-A- 0 069 264
- EP-A- 0 462 767
- EP-A- 0 597 741
- WO-A-99/32373
- US-A- 5 806 703

## Beschreibung

### TECHNISCHES GEBIET

Die vorliegende Erfindung betrifft eine Transport- und/oder Verkaufsverpackung für und mit Lebensmittel/n, welche zum Verzehr in erwärmtem Zustand bestimmt sind und in der Verpackung erhitzt werden sollen gemäss dem Oberbegriff des Patentanspruchs 1.

Die Erfindung betrifft ausserdem ein Verfahren zum Zubereiten von Lebensmitteln in einem Gefäss in einem Mikrowellenofen, wobei sich bedingt durch den Wassergehalt der Lebensmittel sowie die Konstruktion des Gefässes während des Erhitzens in dem Gefäss eine Dampfstausituation mit Überdruck ausbildet.

### STAND DER TECHNIK

Eine Verpackung und ein Garverfahren dieser Art sind aus der WO 99/32373 bekannt. Mit der bekannten Verpackung und dem Verfahren lassen sich insbesondere frische, noch rohe Lebensmittel in nur wenigen Minuten garen, wobei eine mit traditionellen Fertiggerichten nicht erreichbare Qualität erzielbar ist.

Eine wichtige Rolle spielt hierbei das eingesetzte Ventil. Dieses ist als Einwege-Rückschlagventil ausgebildet und gestattet ein selbsttätiges Ausgasen der Lebensmittel vor der eigentlichen Zubereitung bei einem äusserst geringen Öffnungsdruck von nur wenigen Millibar. Gleichzeitig stellt es einen hermetischen Abschluss gegen aussen sicher, indem es nach jeder Öffnung wieder schliesst, sobald der innere Überdruck unter ein bestimmtes Niveau gefallen ist.

Als Ventil wird in der WO 99/32373 ein solches mit der Bezeichnung WICOVALVE der Firma Wipf AG in CH-8604 Volketswil beschrieben, welches an sich für Abfüllbeutel für gerösteten Kaffee konzipiert ist. Das Ventil weist einen formstabilen Ventilkörper mit einer flachen Dichtfläche und darin eine dünne, flexible Membran auf. Die Membran ist mit etwas Dichtöl benetzt. Auf Grund dieser Ausbildung dichtet das Ventil gut ab und öffnet und schliesst innerhalb relativ enger Toleranzgrenzen. So liegt sein Öffnungsdruck bei nur ca. 3 mb. Es schliesst wieder, wenn der innere Überdruck auf ca. 0,5 mb abgefallen ist. Das Ventil weist auch einen gut definierten Strömungsquerschnitt auf. Auf Grund dieser Eigenschaften lässt sich das Kochergebnis ausreichend genau kontrollieren und voraussagen. So gelingt es z.B. roh in der Verpackung enthaltene Gemüse genau "auf den Punkt" ("al dente" bzw. "à point") zu garen.

Die bekannte Verpackung ist bevorzugt als Einwegepackung ausgebildet. In einer Ausführungsform besteht sie aus einer flachen Schale aus einem relativ dünnen, für ihre Handhabung, ihren Transport und für die während der Dampfstauphase auftretenden Druckund Temperaturbelastungen jedoch ausreichend formstabilen Kunststoffmaterial. Abgedeckt ist die Schale mit einer transparenten, flexiblen Kunststoffolie, die mit der Schale auf deren Rand umlaufend verschweisst ist. In dieser Deckelfolie ist bevorzugt auch das Ventil eingearbeitet.

### DARSTELLUNG DER ERFINDUNG

Die vorliegende Erfindung, wie sie im Patentanspruch 1 gekennzeichnet ist, bezweckt eine weitere Verbesserung der bekannten Verpackung und des damit verbundenen Verfahrens. Es hat sich nämlich herausgestellt, dass in der Verpackung nach dem Erhitzungsprozess insbesondere in einem Mikrowellenofen während der Abkühlung auf die gewünschte Verzehrtemperatur unter gewissen Bedingungen eine Unterdrucksituation auftreten kann. Bei Verpackungen mit formstabilen, dennoch aber relativ dünn ausgeführten Wandteilen, wie bei der erwähnten Schale, kann es hierdurch zu einer unerwünschten Deformation "ins Negative" kommen. Indem nun gemäss der Erfindung das eingesetzte Ventil so ausgebildet ist, dass es während der Erhitzung der Lebensmittel in der Verpackung so verändert wird, dass es anschliessend zumindest während der Abkühlung der Lebenmittels auf die Verzehrtemperatur nicht mehr schliessen kann, wird das Entstehen eines Unterdruck in dieser Phase verhindert. Natürlich kann das Ventil auch dauerhaft verändert werden, weil es nach der Zubereitung der Lebensmittel in seiner Funktion nicht mehr benötigt wird.

Bei einem Ventil der vorerwähnten Art kann die gewünschte Veränderung insbesondere dadurch erfolgen, dass für die dünne Membran ein Kunststoffmaterial gewählt wird, welches sich während der Erhitzung der Verpackung unter der dabei auftretenden Temperatur verformt. Die Verformung sollte jedoch erst bei einer Temperatur grösser als etwa 50° oder gar 60°C auftreten, damit das Ventil seine Funktion vor dem eigentlichen Erhitzungsprozess, d.h. also während Transport und Lagerung der Verpackung behält.

Damit sich die gewünschte Dampfatmosphäre während der Erhitzung in der Verpackung ausbilden kann, sollten die Lebensmittel einen Wassergehalt von mindestens 30%, vorzugsweise jedoch von 40% aufweisen. Vorzugsweise sind die Lebensmittel genussfertig vorgewürzt, so dass sie nach dem Erhitzen in der Mikrowelle unmittelbar verzehrt werden können. Unter "Würze" sollen hierbei die üblichen Aromastoffe aber auch die Zugabe z.B. einer kleinen Menge an Kräuterbutter, einer Sauce oder dergleichen verstanden werden. Fleischoder Fischstücke werden mit Vorteil mit einer Würzemulsion, einer öl- bzw. fetthaltigen Marinade oder dergleichen ummantelt, welche die Stücke zusätzlich davor schützt, bei der schnellen Erwärmung in der Mikrowelle faserig zu werden. Als Lebensmittel kann auch ein Rohteig für einen Kuchen oder dergleichen verwendet werden, wobei dieser dann in der Dampfatmosphare sozusagen "Dampfgebacken" wird.

Der Anspruch 11 betrifft ein Verfahren der eingangs genannten Art, bei welchem erfindungsgemäss als Gefäss für die Aufnahme der Lebensmittel eine als Verkaufs- und/oder Transportpackung ausgebildete Verpackung gemäss einem der Ansprüche 1 - 10 verwendet wird.

Vorteilhafte Ausgestaltungen und Weiterbildungen der Erfindung sind jeweils in den abhängigen Ansprüchen gekennzeichnet.

### KURZE ERLÄUTERUNG DER FIGUREN

Die Erfindung soll nachfolgend anhand von Ausführungsbeispielen im Zusammenhang mit der Zeichnung näher erläutert werden. Diese zeigt:
- in Fig. 1: eine Ausführungsform einer Verpackung nach der Erfindung, welche auf einer mit einem Ventil versehenen Schale basiert, und
- Fig. 2: das Ventil von Fig. 1 in einer Ausschnittsvergösserung.

### WEGE ZUR AUSFÜHRUNG DER ERFINDUNG

In der Zeichnung bezeichnet 1 eine tiefgezogene, flache Schale von z.B. rechteckiger, quadratischer oder auch runder Grundrissform aus einem dünnen Kunststoffmaterial. Für dieses kann z.B. Polypropylen verwendet werden, wobei eine Mischung aus monopolymerem und copolymerem Polypropylen im Verhältnis von ca. 90:10 bis ca. 95:5 bevorzugt ist. Die Wandstärke sollte ab ca. 600 µm bis um die 900 µm betragen, wobei die 900 µm eine bessere Fettbeständigkeit gewährleisten. Auf den umlaufenden Rand 2 der Schale 1 ist mittels einer umlaufenden Schweissnaht 3 eine Deckelfolie 4 aufgeschweisst, für welche z.B. 12 µm Polyester gegen ca. 90 bis 100 µm monopolymers Polypropylen kaschiert verwendet sein kann. In die Deckelfolie 4 ist ein Ventil 5 der bereits erwähnten Art, d.h. ein Einwege-Rückschlagventil WICOVALVE-Ventil der Firma Wipf eingearbeitet, welches eine Membran 6 auf einer Dichtungsfläche 7 aufweist. Das Ventil 5 ist aus Gründen seiner besseren Erkennbarkeit übertrieben gross und auch übertrieben dick gezeichnet. In Wirklichkeit weisen die WICOVALVE-Ventile der Firma Wipf lediglich einen Durchmesser von ca. 1,5 cm und eine Dicke von ca. 3 mm auf. Wie auch schon erwähnt ist zwischen der Membran 6 und der Dichtungsfläche 7 bei dem WICOVALVE-Ventil auch noch eine geringe Menge an Dichtöl vorhanden. In der Schale 1 ist ein Lebensmittel 8 mit einem gewissen Eigenanteil an Wasser, hier z.B. in Form einer frischen, noch rohen Pouletbrust, enthalten.

Die Schale gemäss Fig. 1 kann eine Grösse von z.B. 20 cm x 13,5 cm haben, einen umlaufenden Rand von 1 cm Breite mit eingerechnet. Die Höhe der Schale kann z.B. 4 cm oder 6 cm betragen. Durch eine Riffelung an den Seitenwänden und/oder durch einen in seinem zentralen Bereich etwas eingezogenen Bogen kann die Stabilität und Steifigkeit der Schale mit Vorteil noch erhöht werden.

Das Ventil 5 ist in Fig. 1 in geschlossenem Zustand dargestellt, in welchem die Membran 6 auf der Dichtungsfläche 7 aufliegt. Sobald sich im Innern der Schale ein Überdruck einstellt, hebt die Membran 6 von der Dichtungsfläche 7 ab, wie dies in Fig. 2 dargestellt ist. Das Ventil ist dann in Richtung von innen nach aussen durchlässig. In umgekehrter Richtung, d.h. bei Überdruck aussen bzw. Unterdruck innen, kann das Ventil nicht öffnen. Es verhindert dadurch das Eindringen von Aussenluft, Schmutz oder dergleichen in die Verpackungsschale. Vorzugsweise öffnet sich das Ventil bereits bei einem Überduck in der Schale von 3 ± 1 mb und schliesst sich selbsttätig wieder, wenn der innere Überdruck auf ca. 0,5 mb abgefallen ist. Es könnte aber auch ein Ventil verwendet werden, welches sich beispielsweise erst so um die 10 mb oder noch höher öffnet. Die Ventilöffnung selbst ist relativ klein und beträgt ca. nur 1 mm². Sie weist dadurch einen verhältnismässig grossen Strömungswiderstand auf.

Auf Grund ihrer vorbeschriebenen Ausbildung kann die Verpackung gemäss Fig. 1 unmittelbar als Verkaufs- und oder Transportverpackung verwendet werden, wobei zwecks Frischhaltung ihres Inhaltes Transport und Verkauf bevorzugt in gekühltem Zustand erfolgt. Eine normale Kühlung auf übliche Kühlschranktemperatur reicht hierbei vollständig aus. Tiefkühlen wäre allerdings auch denkbar und möglich.

Die Verpackung von Fig. 1 kann nun, so wie sie ist, d.h. insbesondere ohne Aufschneiden, zum Zwecke des Garens des Lebensmittels 8 aus dem rohen Zustand heraus oder auch des Regenerierens des Lebensmittels aus einem vorgekochten Zustand heraus in einen Mikrowellenofen geschoben werden. Bevorzugt ist die Verpackung hierzu mit einer auf ihren Inhalt abgestimmten Gebrauchs- bzw. Zubereitungsanleitung versehen, durch welche z.B. die Heizleistung des Mikrowellenofens sowie die benötigte Garzeit spezifiziert sind.

Infolge der Erhitzung wird ein Teil der in dem Lebensmittel 8 enthaltenen Feuchtigkeit verdampft und es steigt der Druck in der Verpackung. Zwar öffnet sich das Ventil 5 daraufhin mehr oder weniger sofort, doch kann der entstehende Dampf mit der gleichen Rate, wie er durch die Erhitzung in dem Mikrowellenofen (bei entsprechender Einstellung desselben) entsteht, wegen des erwähnten verhältnismässig hohen Strömungswiderstandes der Ventilöffnung nicht aus der Verpackung entweichen. Es bildet sich deshalb in der Verpackung eine Dampfstausituation aus, bei welcher die Temperatur über 100 °C und der Druck über den Umgebungsdruck ansteigt. Die Verpackung wird sich hierdurch auch aufblähen. Diese Dampfstausituation ist gewünscht, erfolgt doch insbesondere die Garung roher und einen Eigenanteil an Wasser enthaltener Lebensmittel wie im vorliegenden Beispielsfall der Pouletbrust 8 unter derartigen Bedingungen rasch und schonend innert nur weniger Minuten. Dem Ventil 5 kommt hierbei eine den Überdruck in der Verpackung begrenzende und/oder reduzierende Funktion zu.

Das Ventil 5 und insbesondere die Membran 6 ist nun so ausgebildet, dass sich letztere unter der Wirkung insbesondere der hohen Temperatur während der Dampfstauphase zumindest soweit verändert, dass das Ventil nicht mehr schliessen kann. Zumindest sollte ein Schliessen des Ventils unmittelbar nach dem Erhitzen bis zum Erreichen einer Verzehrtemperatur unterbleiben.

Nach der Erhitzungsphase, d.h. nach Ablauf der am Zeitschalter des Mikrowellenofens eingestellten Zeit, wenn neuer Dampf in nennenswerter Menge nicht mehr erzeugt wird, baut sich der Überdruck in der Verpackung über das Ventil 5 wieder ab. Hierbei ist nun von Vorteil, dass das Ventil 5 nicht oder nicht mehr gleich schliessen kann, so dass der Überdruck sich nicht nur vollständig wieder abbauen, sondern dass danach auch ein Unterdruck in der Verpackung nicht entstehen kann. Die durch den Überdruck während der Dampfstauphase aufgeblähte Verpackung kann dadurch in Ruhe ihre Originalform weitestgehend wieder annehmen. Sie kann auch, weil in ihr im wesentlichen Umgebungsdruck herrscht, gefahrlos zwecks Entnahme des Gargutes geöffnet werden.

Bei Verwendung eines WICOVALVE-Ventils der Firma Wipf kann die gewünschte Veränderung der Ventileigenschaften während des Erhitzens z.B. durch Verwendung eines Kunststoffmaterials für die Membran erreicht werden, welches sich oberhalb einer bestimmten Temperatur verformt, so dass die Membran nicht mehr richtig schliessen kann.

Als geeignetes Material für die Membran kommt insbesondere 50µm Shrink-PET-Film mit einer Verformungstemperatur zwischen 60° und 70° und einem recht ausgeprägten Verformungsgrad in Frage. Eine runde Ausgangsform wird durch die Wärmeeinwirkung zu einer ausgeprägt ovalen geschrumpft. Als weiteres Material könnte auch 50µm PAN-Folie (PAN=Polyacrylnitril) mit einer Verformungstemperatur von ca. 80°, jedoch einem etwas weniger ausgeprägten Schrumpfverhalten verwendet werden. Bei beiden Materialien tritt die Verformung bei der Erhitzung in einem 700-Watt Mikrowellenofen bereits nach ca. 2 Minuten auf, während der Koch- oder Garprozess im Mittel meist mehr als 3 Minuten benötigt. Beide Zeiten variieren mit dem Einfüllgewicht.

Ein ebenfalls grundsätzlich in Frage kommendes Material ist auch noch 50µm Polypropylen, was sich jedoch erst ab ca. 160° C im wesentlichen durch Verbiegen verformt. Die Membran 5 würde damit z.B. eine gebogene Form wie in Fig. 2 gezeigt annehmen und anschliessend mehr oder weniger auch behalten. Für den Verformungsvorgang wird bei diesem Material allerdings längere Zeit benötigt, die an die Zeit herankommt, die der Erhitzungsprozess insgesamt dauert.

### Rezept-Beispiele

Nachstehend sollen noch einige Rezept-Beispiele mit ihren zugehörigen Mikrowellen-Heizleistungen und Garzeiten angegeben werden, wobei die einzelnen Rezepte mit erfindungsgemässen Verpackungen gemäss Fig. 1 ausgetestet wurden, welche jeweils mit einem MICROVALVE-Ventil der Firma Wipf (aaO) versehen waren, das nach der Dampfstauphase nicht mehr geschlossen hat. Insofern trat bei keinem der Beispiele eine Verformung der Verpackung "ins Negative" auf.

| Rezept | Zeit/Leistung |
|---|---|
| Pouletbrust roh, 100 g Mischung roher Gemüsejulienne, 30 g Würzemulsion, 5 g | |
| | 3:30 Minuten /750 Watt |
| Lachsfilet roh, 100 g Mischung roher Gemüsejulienne, 30 g Würzemulsion, 5 g | |
| | 3 Minuten / 750 Watt |
| Gemüsemischung aus rohen, grobgeschnittenen Karotten, Zucchini, Paprika bunt, Lauch, Blumenkohl und Broccoli, 200 g Würzwürfel, 16 g | |
| | 3:30 Minuten / 750 Watt |
| Spiesse ("Indian Style") mit roher Pouletbrust, Paprika und Zwiebeln in einer Curry-Mischung gewendet | |
| 190 g | |
| 190 g | 3:00 Minuten / 750 Watt |
| 230 g | 3:30 Minuten / 600 Watt |
| | 3:30 Minuten / 750 Watt |
| Pouletkeule roh, in Grillgewürz gewendet mit vorfritierten, gewürzten Kartoffelcuts oder Kartoffelwedges | |
| 251 g | |
| | 3:30 Minuten / 750 Watt |
| Lachsfilet roh, 100 g Mischung roher Gemüsejulienne, 30 g Würzemulsion, 5 g | |
| 170 g -185 g | |
| 220 g | 3:00 Minuten / 750 Watt |
| 220 g | 3:30 Minuten / 750 Watt |
| | 4:00 Minuten / 600 Watt |
| Königsfilet vom Kabejau auf leicht angezogenem Ratatouille-Gemüse mit einer Herbes de Provençale-Kräutermischung | |
| 250 g - 288 g | |
| 250 g | 3:00 Minuten / 750 Watt |
| | 3:30 Minuten / 600 Watt |
| Lachs natur roh, ummantelt mit einer Würzemulsion (gecoatet) | |
| 170 g - 180 g | 3:00 Minuten / 750 Watt |
| 170 g | 3:30 Minuten / 600 Watt |
| Crevetten, Calamari und Stücke vom Kabeljau mit Oliven und einer Mischung aus rohem Gemüse, Brunoise-Schnitt, in Olivenöl und Kräutern | |
| 267 g - 290 g | |
| 267 g - 290 g | 2:00 Minuten / 750 Watt |
| | 2:30 Minuten / 600 Watt |
| Königsfilet vom Kabeljau auf einer Mischung von rohem Gemüse (Karotten, Zucchini, Paprika bunt, Lauch, Blumenkohl, Broccoli) | |
| 240 g - 250 g | 3:00 Minuten / 750 Watt |
| 240 g - 250 g | 3:30 Minuten / 600 Watt |
| Spiesse mit Stücken von rohem Lachs und Kabeljau, Paprika, Lauch und Zwiebeln, gecoated mit Würzemulsion | |
| 120 g | |
| 160 g | 1:15 Minuten / 750 Watt |
| 160 g | 1:30 Minuten / 750 Watt |
| | 2:00 Minuten / 600 Watt |

Die erfindungsgemässe Verpackung und das erfindungsgemässe Verfahren eigenen sich auch zur Zubereitung von Backwerk wie Kuchen oder dergleichen, wobei hier die Zubereitungszeit ausgehend vom rohen Teig in einem Mikrowellenofen ebenfalls nur wenige Minuten beträgt. Möglich sind z.B. 3 Minuten bei 700 Watt Ofenleistung, wobei die Zubereitungszeit mit der Einfüllmenge und der Mikrowellen-Leistung natürlich variiert. Nachstehend ist eine Rezeptur angegeben, wie sie sich für die Zubereitung eines Rührteig-Kuchens in der erfindungsgemässen Verpackung als besonders geeignet erwiesen hat:

| **Nr.** | **Rohstoffe** | **Gewicht (g)** | **%** |
|---|---|---|---|
| 1 | Zucker | 110 | 23,08 |
| 2 | Butter | 60 | 12,59 |
| 3 | Ei | 57 | 11,96 |
| 4 | Mehl | 120 | 25,18 |
| 5 | Vanillezucker | 6 | 1,26 |
| 6 | Backpulver | 2 | 0,42 |
| 7 | Milch | 100 | 20,99 |
| 8 | Bestfoods Ingredients Art. 3422 Basis kaltquellend | 10 | 2,10 |
| 9 | Salz | 0,5 | 0,10 |
| 10 | Hamulsion MFC | 8 | 1,68 |
| 11 | Apfelpektin (Dr. Oetker) | 3 | 0,63 |
| | **Total** | **476.5** | **100** |

Die vorstehende Rezeptur ist als Basisrezeptur zu verstehen, welche sich durch verschiedende Zugaben weiterentwickeln, variieren und verfeinern lässt. Als Zugaben in Frage kommen insbesondere Kakaopulver, Aromen wie z.B. Zitronenaroma und/oder auch Früchte. Grundsätzlich möglich sind selbst Hefekuchen und -gebäcke, Backsnacks süss und salzig sowie eventuell auch weiches Bort wie Toastbrot.

Der Teig gemäss der vorstehenden Rezeptur ist im gekühlten Zustand (Kühlschranktempertur), relativ fest, so dass er nicht in der Verpackung herumfliesst. Zu einer guten, dauerhaften Homogenität trägt die Zugabe des kaltquellenden und neutral schmeckenden Stärkesystems gemäss Nr. 8 bei. Dieses verhindert auch eine Entmischung der Komponenten im rohen wie im gebackenen Zustand. Das Stärkesystem bindet auch gut die gemäss Nr. 7 eingesetzte Flüssigkeit im rohen Lagerzustand. Das Backpulver gemäss Nr. 6 unterstützt als Treibmittel das schnelle Aufgehen des Teiges während der Erhitzung in der Mikrowelle, wobei wiederum eine Dampfstausituation auftritt. Um zu verhindern, dass der Teig nach dem sehr kurzen "Dampf-Backprozess" nicht wie ein Soufflé wieder in sich zusammenfällt, dient das Hydrokolloidgemisch gemäss Nr. 10, das von der Firma G.C. Hahn aus Lübeck hergestellt wird. Das Bindemittel Apfelpektin gemäss Nr. 11 dient schliesslich dazu, die im Teig enthaltene Feuchtigkeit während des Erhitzens (nicht schon im kalten Zustand) abzubinden, diese dadurch zum grössten Teil im Teig zu halten und die Entwicklung grosser Dampfvolumina während des "Dampfbackens" in der Verpackung zu vermeiden.

Der mit der vorstehenden Rezeptur sich ergebende Kuchen ist luftig und feinporig. Im Vergleich dazu tritt bei herkömmlichen Fertig-Rührteigen, wie sie derzeit im Handelt erhältlich sind, während des "Dampfbackens" eine starke Blasenentwicklung auf und die sich ergebende Oberfläche des fertigen Kuchens wirkt grob und porös.

Was das "Dampfbacken" grundsätzlich nicht leisten kann ist eine Bräunung bzw. Krustenbildung auf der Oberfläche des Backgutes. Wird dieses jedoch unmittelbar nach dem Erhitzen aus der Verpackung entnommen, dann trocknet die Oberflöche relativ schnell aus und es entwickelt sich auch so eine leicht knusprige Oberfläche. Eine sofortige Entnahme aus der Verpackung ist auch insofern vorteilhaft, als sich das Backgut dann einfach entnehmen und ablösen lässt und nicht an der Verpackung haftet.

Von besonderer Bedeutung ist beim "Dampfbacken" auch der freie Raum über dem noch rohen Teig, der ausreichend bemessen und dem zu erwartenden Backtrieb angepasst sein sollte.

## Patentansprüche

1. Transport- und/oder Verkaufsverpackung (1;4) für und mit Lebensmittel/n (8), welche zum Verzehr in erwärmtem Zustand bestimmt sind und in der Verpackung erhitzt werden sollen, wobei die Verpackung aus einem mikrowellentauglichen Material besteht, wobei unter Einrechnung des Wassergehalts der Lebensmittel soviel Flüssigkeit in der Verpackung enthalten ist, dass die Lebensmittel in der Verpackung in einem Mikrowellenofen in einer sich dabei ausbildenden Dampfatmosphäre erhitzt werden können und wobei die Verpackung ein sich bei einem inneren Überdruck nach aussen selbsttätig öffnendes, nach einem Abfall dieses Überdrucks selbsttätig wieder schliessendes Einwegeventil (5) in einer Wand (4) umfasst, welches den in ihr beim schnellen Erhitzen in einem Mikrowellenofen entstehenden Dampfdruck begrenzt und/oder reduziert, **dadurch gekennzeichnet, dass** Ventil so ausgebildet ist, dass es während der Erhitzung der Lebensmittel in der Verpackung soweit verändert wird, dass es anschliessend zumindest wärend einer ersten Abkühlphase der Lebensmittel auf eine Verzehrtemperatur nicht mehr schliessen kann.

2. Verpackung nach Anspruch 1, **dadurch gekennzeichnet, dass** das Ventil eine Membran aufweist und dass diese Membran durch die Einwirkung der bei der Erhitzung der Lebensmittel erreichten Temperatur und/oder durch einen dabei auftretenden Überdruck in der Verpackung deformiert wird.

3. Verpackung nach Anspruch 2, **dadurch gekennzeichnet, dass** die Deformation der Membran erst bei einer Temperatur über 50°C einsetzt.

4. Verpackung nach einem der Ansprüche 1 - 3, **dadurch gekennzeichnet, dass** das Ventil (5) geeignet ist, den in der Verpackung während des schnellen Erhitzens in einem Mikrowellenofen pro Zeiteinheit entstehenden Dampf auf Grund seines Strömungswiderstandes nur vergleichsweise langsamer aus der Verpackung nach aussen entweichen zu lassen.

5. Verpackung nach einem der Ansprüche 1 - 4, **dadurch gekennzeichnet, dass** sich das Ventil bereits bei nur geringem Überdruck von vorzugsweise kleiner 5 mb öffnet.

6. Verpackung nach einem der Ansprüche 1 - 5, **dadurch gekennzeichnet, dass** die Lebensmittel in der Verpackung wenigstens teilweise, vorzugsweise jedoch sogar überwiegend in rohem Zustand enthalten sind.

7. Verpackung nach einem der Ansprüche 1 - 6, **dadurch gekennzeichnet, dass** sie durch eine mit einer Deckelfolie (4) versehene Schale (1) aus einem dünnwandigen Kunststoffmaterial gebildet wird.

8. Verpackung nach einem der Ansprüche 1 - 7, **dadurch gekennzeichnet, dass** die Lebensmittel (8) einen Wassergehalt von mindestens 30%, vorzugsweise jedoch von mindestens 40% aufweisen.

9. Verpackung nach einem der Ansprüche 1 - 8, **dadurch gekennzeichnet, dass** die Lebensmittel (8) genussfertig vorgewürzt sind.

10. Verpackung nach einem der Ansprüche 1 - 9, **dadurch gekennzeichnet, dass** als Lebensmittel ein Fertigteig verwendet ist.

11. Verfahren zum Zubereiten von Lebensmitteln (8) in einem Gefäss (1;4) in einem Mikrowellenofen, wobei sich bedingt durch den Wassergehalt der Lebensmittel sowie die Konstruktion des Gefässes während des Erhitzens in dem Gefäss eine Dampfstausituation mit Überdruck ausbildet, **dadurch gekennzeichnet, dass** als Gefäss eine als Verkaufs- und/oder Transportpackung ausgebildete Verpackung gemäss einem der Ansprüche 1 -10 verwendet wird.

12. Verfahren nach Anspruch 11, **dadurch gekennzeichnet, dass** die Lebensmittel (14) wenigstens teilweise in rohem Zustand in der Verpackung enthalten und in der Verpackung während und durch das Erhitzen in einem Mikrowellenofen gegart werden.

## Claims

1. Packaging for transport and/or sale (1;4) for and with foodstuff (s) (8) that is intended to be heated before eating and should be heated inside the packaging, wherein the packaging is made from a microwaveable material, wherein an amount of liquid is included in the packaging, taking into account the water content of the foodstuff, so that the foodstuff can be heated in a steam atmosphere created thereby inside the packaging in a microwave oven and wherein the packaging is furnished in one wall (4) with a non-return valve (5) that opens outwardly automatically in a condition of overpressure and closes again automatically when this overpressure is dissipated, which valve limits and/or reduces the steam pressure that arises as a result of rapid heating in a microwave oven, **characterized in that** the conformation of the valve is such that while the foodstuffs are heated in the packaging it is modified so that subsequently, at least during a first cooling phase of the foodstuffs to a temperature for eating, it can no longer close.

2. The packaging according to claim 1, **characterized in that** the valve has a diaphragm and that this diaphragm is deformed by the effect of the temperature reached during the heating of the foodstuffs and/or by an overpressure created in the packaging thereby.

3. The packaging according to claim 2, **characterized in that** the deformation of the diaphragm does not begin until a temperature above 50°C is reached.

4. The packaging according to any of claims 1-3, **characterized in that** the flow resistance of the valve (5) is such that it is suitable for allowing the steam to escape to the outside only at a relatively slower rate per unit of time than it is created in the packaging during rapid heating in a microwave oven.

5. The packaging according to any of claims 1-4, **characterized in that** the valve opens with a very small overpressure, preferably less than 5 mb.

6. The packaging according to any of claims 1-5, **characterized in that** the foodstuffs are included in the packaging at least partially, but preferably mostly, in a raw state.

7. The packaging according to any of claims 1-6, **characterized in that** it includes a bowl (1) provided with a covering film (4) made from a thing plastic material.

8. The packaging according to any of claims 1-7, **characterized in that** the foodstuffs (8) have a water content of at least 30%, but preferably at least 40%.

9. The packaging according to any of claims 1-8, **characterized in that** the foodstuffs (8) are seasoned previously to enhance taste.

10. The packaging according to any of claims 1-9, **characterized in that** a pre-prepared pastry is used as the foodstuff.

11. A method for preparing foodstuffs (8) in a container (1;4) in a microwave oven, wherein the water content in the foodstuffs and the design of the container cause a buildup of steam with overpressure in the container during heating, **characterised in that** a package constructed in accordance with any of claims 1-10 as sales and/or transport packaging is used as the container.

12. The method according to claim 11, **characterised in that** the foodstuffs (14) are included in the packaging at least partially in a raw state and are cooked in the packaging during and by heating in a microwave oven.

## Revendications

1. Emballage de transport et/ou de commercialisation (1 ;4) pour et de produit(s) alimentaire(s) (8), lesquels sont prévus pour être consommés sous forme réchauffée et doivent être réchauffés dans l'emballage, dans lequel l'emballage est constitué d'un matériau adapté aux micro-ondes, dans lequel le liquide contenu dans l'emballage correspond à la teneur en eau du produit alimentaire, de telle sorte que le produit alimentaire puisse être réchauffé dans son emballage à l'intérieur d'un four à micro-ondes dans une atmosphère de vapeur qui se développe à partir dudit liquide et dans lequel l'emballage comprend une valve à usage unique (5) s'ouvrant automatiquement vers l'extérieur sous l'effet d'une surpression interne et s'emboîtant automatiquement dans une paroi (4) après la baisse de ladite surpression, ladite valve limitant et/ou réduisant la pression de la vapeur générée dans un four à micro-ondes lors d'un réchauffement rapide, **caractérisé en ce que** la valve est conçue de telle sorte qu'elle soit modifiée en fonction du réchauffement des produits alimentaires dans l'emballage, de telle sorte qu'elle ne puisse plus être ouverte par la suite au moins pendant une première phase de refroidissement des produits alimentaires jusqu'à une température normale de consommation.

2. Emballage selon la revendication 1, **caractérisé en ce que** la valve présente une membrane et que cette membrane est déformée sous l'effet de la température atteinte pendant le réchauffement des produits alimentaires et/ou sous l'effet de la surpression qui se développe dans l'emballage.

3. Emballage selon la revendication 2, **caractérisé en ce que** la déformation de la membrane intervient seulement à partir d'une température de 50°C.

4. Emballage selon l'une des revendications 1-3, **caractérisé en ce que** la valve (5) est apte à laisser s'échapper vers l'extérieur de l'emballage de manière comparativement plus lente la vapeur générée dans l'emballage pendant un réchauffement rapide dans un four à micro-ondes par unité de temps en raison de sa résistance à l'écoulement.

5. Emballage selon l'une des revendications 1-4, **caractérisé en ce que** la valve s'ouvre uniquement sous l'effet d'une surpression minimale de 5mb de préférence.

6. Emballage selon l'une des revendications 1-5, **caractérisé en ce que** les produits alimentaires contenus dans l'emballage sont au moins partiellement, néanmoins de préférence principalement à l'état cru.

7. Emballage selon l'une des revendications 1-6, **caractérisé en ce que** ledit emballage est constitué d'un récipient (1) à parois minces en matière plastique pourvu d'un film de couverture (4).

8. Emballage selon l'une des revendications 1-7, **caractérisé en ce que** le produit alimentaire (8) présente une teneur en eau d'au moins 30%, de préférence néanmoins d'au moins 40%.

9. Emballage selon l'une des revendications 1-8, **caractérisé en ce que** les produits alimentaires (8) sont pré-assaisonnés de manière à être prêts à consommer.

10. Emballage selon l'une des revendications 1-9, **caractérisé en ce que** le produit alimentaire désigne une pâte pré-étalée.

11. Procédé de préparation d'un produit alimentaire (8) dans un récipient (1 ;4) à l'intérieur d'un four à micro-ondes, dans lequel une concentration de vapeur se développe parallèlement à une surpression pendant la phase de réchauffement dans le récipient, en raison de la teneur en eau des produits alimentaires ainsi que de la construction du récipient, **caractérisé en ce que** le récipient utilisé est un emballage formé comme un emballage de transport et/ou de commercialisation conformément aux revendications 1-10.

12. Procédé selon la revendication 11, **caractérisé en ce que** les produits alimentaires (14) contenus dans l'emballage sont au moins partiellement à l'état cru et sont cuits à point dans l'emballage pendant et au moyen du réchauffement dans un four à micro-ondes.
